# FASCICULE DE BREVET EUROPEEN

(11) **EP 1 414 327 B1**
(45) Date de publication et mention de la délivrance du brevet: **11.06.2008**
(21) Numéro de dépôt: 02794624.3
(22) Date de dépôt: 06.08.2002
(51) Int. Cl.: A47F 3/04

(54) **MEUBLE FRIGORIFIQUE, NOTAMMENT MEUBLE VERTICAL, DU TYPE A RIDEAUX D'AIR FROID A L'AVANT DU MEUBLE**
GEKÜHLTE AUSLAGE, INSBESONDERE VERTIKALE AUSLAGE, MIT VORDEREM KÜHLLUFTVORHANG
REFRIGERATED DISPLAY CASE, IN PARTICULAR VERTICAL DISPLAY CASE, WITH FRONT REFRIGERATED AIR CURTAIN

(30) Priorité: 06.08.2001 FR 0110509
(43) Date de publication de la demande: 06.05.2004
(73) Titulaire: Bonnet Névé, 78400 Chatou (FR)
(72) Inventeur: CAZALIS, Patrick, F-64600 Anglet (FR); MORILLON, Christian, F-33140 Cadaujac (FR)
(74) Mandataire: Thinat, Michel
(86) Numéro de dépôt international: PCT/FR2002/002814
(87) Numéro de publication internationale: WO 2003/013317

(56) Documents cités:
- FR-A- 2 458 255
- US-A- 3 812 684

## Description

L'invention concerne un meuble frigorifique, notamment meuble vertical, du type décrit dans le préambule de la revendication 1.

Des meubles frigorifiques de ce type sont déjà connus par le document FR-A-2 458 255. Les meubles présentent l'inconvénient majeur que l'air froid repris est très tourbillonnaire, ce qui constitue une perte de charge pour le dispositif de ventilation.

La présente invention a pour but de proposer un meuble frigorifique qui pallie l'inconvénieint qui vient d'être énoncé.

Pour atteindre ce but, le meuble frigorifique selon l'invention comporte les caractéristiques qui sont énoncées dans la partie caractérisante de la revendication 1.

D'autres caractéristiques de l'invention sont décrites dans les revendications dépendantes.

L'invention sera mieux comprise, et d'autres buts, caractéristiques, détails et avantages de celle-ci apparaîtront plus clairement dans la description explicative qui va suivre faite en référence aux dessins schématiques annexés donnés uniquement à titre d'exemple illustrant un mode de réalisation de l'invention et dans lesquels :
- la figure 1 est une vue en perspective d'un meuble frigorifique selon l'invention ;
- la figure 2 est une vue schématique, en coupe, verticale et perpendiculaire à un axe d'un meuble frigorifique vertical, selon l'invention ;
- la figure 3 est une vue en perspective de la partie inférieure d'un meuble frigorifique selon l'invention, du type montré schématiquement sur la figure 1 ;
- la figure 4 est une vue à plus grande échelle d'un support de persiennes indiqué en IV de la figure 3 ;
- la figure 5 est une vue en perspective du support de persiennes selon la figure 4 ;
- la figure 6 est une vue similaire à la figure 4 d'une autre version de réalisation d'un support de persiennes selon l'invention.

Sur la figure 1 qui montre en une vue en perspective un meuble frigorifique vertical selon l'invention, les numéros de référence 1 à 4 illustrent respectivement la paroi arrière du meuble, la partie formant le toit, la partie basse constituant la cuve et une pluralité d'étagères, verticalement superposées et destinées chacune à porter des denrées réfrigérées ou surgelées. Les étagères sont portées par la paroi arrière du meuble. La meuble est équipé d'une unité de refroidissement 6 du type échangeur/et vaporateur et un certain nomhre de ventilateurs 7, qui sont logés dans la cuve, de la manière indiquée schématiquement sur les figures 1 et 2.

Les ventilateurs engendrent les écoulements d'air froid tels que symbolisés par des flèches sur la figure 1 et montrés plus clairement sur la figure 2, de la manière connue en soi. On constate que l'air froid monte à l'intérieur de la paroi arrière 1 jusqu'à l'avant 9 du toit 2 où il sort en 10 pour former un rideau d'air froid 11 à l'avant du meuble devant les denrées schématiquement indiqué en 14. La figure 2 montre également qu'une partie de l'air se sépare de l'écoulement verticalement montant pour être distribué aux étagères en passant au-dessus des denrées schématisés en 14 sur les figures 1 et 2 et joindre le rideau vertical 11. Le rideau d'air froid est repris en bas du meuble par un dispositif de reprise 15 au niveau du bord supérieur de la paroi avant de façade 16 de la cuve 3, sous l'effet des ventilateurs 7.

La figure 2 illustre la présence d'un second rideau d'air indiqué en 18, extérieur, c'est-à-dire devant le rideau d'air froid 11. Ce rideau est constitué d'air ambiant pris en haut du meuble par un ventilateur 20 et rejeté en bas dans l'allée à l'avant du meuble. Le rideau secondaire 18 n'est pas refroidi.

Les figures 3 à 6 illustrent spécifiquement le dispositif 15 de reprise d'air froid du rideau 11. Ce dispositif sera maintenant décrit plus en détails en se référant à ces figures.

Comme on le voit notamment sur la figure 3, le dispositif de reprise de l'air froid comporte essentiellement une persienne de reprise horizontale 22, c'est-à-dire pourvue d'ouvertures 23 situées dans un plan sensiblement horizontal et en forme de deux rangées de fentes alignées et une persienne verticale 24 comportant des ouvertures 25 disposées dans un plan sensiblement vertical et également en forme de deux rangées de fentes. Comme on le voit sur la figure 2, les distances des deux reprises verticale 22 et horizontale 24 imposent une séparation du rideau d'air en écoulements Fa et Fb.

Selon une caractéristique importante de l'invention, le dispositif de reprise d'air froid comporte, entre les deux persiennes horizontale 22 et verticale 24, une face inclinée 27, qui s'étend selon un angle de 45° par rapport aux plans horizontal et vertical. Grâce à cette face inclinée 27 les deux écoulements Fa et Fb recollent rapidement en aval des reprises de façon à obtenir une relaminarisation rapide.

Selon une caractéristique avantageuse de l'invention, les persiennes horizontale et verticale sont supportées par une pluralité de pièces de support 28 réparties uniformément le long de l'axe longitudinal du meuble.

La figure 5 est une vue en perspective d'une telle pièce de support 28. On constate qu'elle comporte une partie médiane 29 en forme d'une plaque qui s'étend perpendiculairement à l'axe longitudinal du meuble et dont l'arête arrière 30 orientée vers la cuve est arquée et présente la forme courbe bien visible sur la figure 4. Le bord avant de la partie médiane 29 comporte des parties en saillie verticalement et horizontalement 31, 32 qui constituent des portions de support des lames 34 et 35 des persiennes horizontale et verticale.

Entre ces deux portions de support 31 et 32 en saillie verticalement vers le haut et horizontalement vers l'extérieur est prévue une portion intermédiaire 37 en forme d'une traverse qui s'étend latéralement de part et d'autre de la partie intermédiaire 29, dans la direction de l'axe du meuble et présente une section transversale sensiblement en U renversé. C'est cette portion 37 qui sert de support d'un profilé 39 dont la face avant libre extérieure constitue la face inclinée 27 anti-décollement, qui est interposée entre les deux reprises horizontale et verticale du rideau d'air froid. Comme le montre la figure 4, le profilé 39 comporte, en saillie vers l'arrière deux ailettes 40 qui viennent en prise derrière les branches 41 de la traverse ou barrette de support 37 lorsque le profilé est mis en place entre les deux reprises horizontale et verticale. Il est encore à noter que, au niveau des arêtes longitudinales supérieure et inférieure, le profilé 39 présente des saillis recourbés 51 permettant la mise en place d'étiquettes non représentées.

Le support 28 comporte une partie formant pied 42 permettant sa fixation sur la paroi avant 16 de la cuve. Cette partie formant pied 42 fait saillie latéralement de part et d'autre de la partie médiane du support et présente, en section transversale, la forme d'un L dont la branche longue 43 vient s'appliquer et fixer contre la face interne de la paroi avant 16 de la cuve tandis que l'autre branche 44 prend appui sur la face supérieure sensiblement horizontale de la paroi de cuve. L'extrémité de la branche 44 est recourbée en 45 de façon à constituer une patte de fixation du support 28 sur la paroi avant de la cuve. Le support 28 est fixé sur la paroi avant de cuve par des vis 46 dont les trous de passage sont indiqués en 47 sur la figure 5.

A son extrémité opposée au pied 42, la pièce de support 28 porte une barrette horizontale 49 d'appui des étagères ou plateaux 4 du meuble par l'intermédiaire d'un profilé intermédiaire 50 qui s'étend sur toute la longueur du meuble et constitue une paroi de limitation latérale de la persienne de reprise horizontale. L'autre paroi latérale de délimitation de la persienne est formée par le bord supérieur 51 du profilé anti-décollement avant 39. Le bord inférieur 51 constitue une face de délimitation latérale de la persienne de reprise verticale délimitée sur l'autre côté par une deuxième lamelle inférieure 35. Les lamelles sont insérées chacune dans une fente pratiquée dans le support.

Il est à souligner que la configuration spécifique des pièces de support 28, notamment en raison du bord arrière arqué permet un recollement immédiatement en aval des écoulements de reprise de façon qu'entre la reprise et les ventilateurs 7, il puisse s'établir un écoulement en spirale de l'air, les ventilateurs 7 étant orientés en conséquence.

La figure 6 montre une autre version de réalisation du dispositif de reprise mixte de l'air, établi pour un meuble dont la paroi de cuve avant est rehaussée par un élément de façade supplémentaire 57. Dans ce cas la pièce de support des persiennes de reprise horizontale et verticale, qui présentent maintenant la référence 28' est identique à la pièce 28 dans sa portion de support proprement dite des persiennes, mais est configurée différemment dans sa partie inférieure de fixation à la cuve. Cette partie comporte maintenant dans sa partie avant une bride en forme d'un Z ayant une partie supérieure 59 de fixation de la paroi de façade de rehaussement 57, qui est suivi d'une portion en L 60 correspondant à la partie de pied en forme de L 42 de la pièce de support 28 et qui permet la fixation à la paroi avant de la cuve.

Le bord arrière orienté vers l'intérieur de la cuve de la pièce de support 28', dans sa partie située juste en dessous de la portion de support de la persienne de reprise horizontale est réalisé sous forme d'une bride 61 qui s'étend sensiblement verticalement et permet la mise en place d'une plaque verticale 62 qui s'étend sur toute la longueur du meuble et établit en aval des reprises horizontale et verticale une cheminée 64 de recollement des écoulements de reprise, conduisant cet écoulement ainsi relaminarisé vers le bord arrière de sortie 68 de la pièce de support, qui est configuré comme le bord arrière 30 de la pièce de support 28 pour assurer l'établissement de l'écoulement en spirale de l'air entre le dispositif de reprise 15 et les ventilateurs 7.

Il ressort de la description qui précède, que grâce à la configuration des pièces de support, avec la face avant inclinée et le bord arrière spécifique, l'invention permet de réaliser une reprise d'air mixte, à savoir horizontale et verticale, assurant une réduction de la largeur du meuble tout en assurant un pouvoir de refroidissement excellent. Bien entendu de diverses modifications peuvent être apportées au meuble tel que décrit et représenté, sans sortir du cadre de l'invention. Ainsi les pièces de support des persiennes horizontale et verticale peuvent avoir toute autre forme appropriée, à condition de satisfaire aux deux exigences susmentionnées d'un décollement minimum entre les deux reprises et d'un recollement et d'une relaminarisation des écoulements d'air de reprise immédiatement en aval des deux reprises, et de l'établissement de la circulation en spirale de l'air entre la reprise et les ventilateurs de re-circulation de l'air vers le haut du meuble en passant par l'unité de refroidissement 6.

Il est encore à noter que les pièces de support 28 et 28' ont, en plus de la fonction qui vient d'être décrite, la fonction supplémentaire d'assurer la reprise des efforts des étagères ou plateaux où sont exposées les denrées et la transmission de ces efforts à la cuve.

## Revendications

1. Meuble frigorifique, notamment meuble vertical, du type à rideaux d'air froid à l'avant du meuble, devant les denrées exposées, comprenant essentiellement une partie haute de sortie de l'air froid et un dispositif de reprise d'air disposé au niveau du bord supérieur de la paroi avant de la cuve du meuble et comportant des ouvertures de reprise d'air, sous l'effet d'un dispositif de ventilateurs prévu dans ladite cuve, le dispositif de reprise d'air comportant des ouvertures de reprise situées dans un plan sensiblement horizontal et des ouvertures de reprise d'air situées dans un plan sensiblement vertical et une surface d'anti-décollement du rideau d'air disposé entre les ouvertures de reprise horizontale et verticale, **caractérisé en ce que** les ouvertures de reprise horizontale (23) et verticale (25) comportent des persiennes (22, 24), la surface inclinée (27) d'anti-décollement du rideau d'air est une surface inclinée et **en ce que** le dispositif de reprise comporte une pluralité de pièces de support (28, 28') des persiennes horizontales (22) et verticales (24), qui sont configurées de façon à assurer avec les persiennes un recollement et une relaminarisation des écoulements de reprises d'air horizontale et verticale, immédiatement en aval des reprises d'air horizontale et verticale.

2. Meuble selon la revendication 1, **caractérisé en ce que** les pièces de support (28, 28') prennent appuis sur la paroi avant (16) du meuble.

3. Meuble selon l'une des revendication 1 ou 2,
**caractérisé en ce que** le bord arrière (30, 68) des pièces de support (28, 28') orienté vers la cuve (2) est arqué, cette forme du bord arrière et les persiennes constituent constituent les moyens par le recollement immédiatement en aval des écoulements de reprise.

4. Meuble selon l'une des revendications 1 à 3,
**caractérisé en ce que** le bord arrière (30, 68) orienté vers la cuve (2) est arqué, de façon à permettre un écoulement en spirale de l'écoulement d'air repris entre le dispositif de reprise d'air (15) et les ventilateurs (7) de recirculation de l'air froid dans le meuble.

5. Meuble frigorifique selon l'une des revendications 1 à 4, **caractérisé en ce qu'**une pièce de support (28, 28') des persiennes de reprise d'air (22, 24) comporte sur la partie orientée vers l'extérieur du meuble des saillies verticale (31) et horizontale (32) de support des persiennes horizontale (22) et verticale (24) et, entre ces deux saillies une partie en saillie intermédiaire (37) de support d'un profilé (39) dont la face avant constitue la face inclinée d'anti-décollement (27), située entre les deux reprises horizontale et verticale.

6. Meuble frigorifique selon la revendication 5,
**caractérisé en ce que** la pièce de support (28, 28') comporte une partie formant pied (42, 60)de fixation sur la paroi avant (16) du meuble.

7. Meuble frigorifique selon l'une des revendications 4 ou 5, **caractérisé en ce que**, pour un meuble à paroi avant rehaussée, le dispositif de reprise d'air (15) comporte une paroi verticale (62) délimitant en aval des reprise d'air d'une cheminée (64) de guidage de l'air repris vers le fond de la cuve.

8. Meuble frigorifique selon la revendication 7,
**caractérisé en ce que** la paroi de délimitation de cheminée (62) est fixée sur une bride prévue au bord arrière (31) de la pièce de support (28), en dessous de la reprise d'air horizontale.

9. Meuble frigorifique selon l'une des revendications 5 à 8, **caractérisé en ce que** la face avant inclinée (27) du profilé (39) est configurée pour recevoir des étiquettes.

10. Meuble frigorifique selon l'une des revendications 1 à 9, **caractérisé en ce que** les pièces de support (28, 28') constituent des organes de reprise et de transmission à la cuve (3) des efforts de plateaux des étagères (4) d'exposition des denrées.

## Claims

1. A refrigerated display case, notably a vertical display case, of the type with refrigerated air curtains at the front of the case, in front of the displayed foodstuffs, essentially comprising a high portion for letting out the cold air and an air return device at the upper edge of the front wall of the inner liner of the case and including apertures for returning air under the effect of a device with fans provided in said inner liner, the air return device including return apertures located in a substantially horizontal plane and air return apertures located in a substantially vertical plane and an anti-breakaway surface of the air curtain positioned between the horizontal and vertical return apertures, **characterized in that** the horizontal (23) and vertical (25) return apertures include louvers (22, 24), the anti-breakaway tilted surface (27) of the air curtain is a tilted surface and **in that** the return device includes a plurality of supporting parts (28, 28') for the horizontal (22) and vertical (24) louvers, which are configured so as to provide with the louvers, reattachment and relaminarization of the horizontal and vertical air return flows, immediately downstream from the horizontal and vertical air returns.

2. The case according to claim 1, **characterized in that** the supporting parts (28, 28') are supported on the front wall (16) of the case.

3. The case according to any of claims 1 or 2, **characterized in that** the rear edge (30, 68) of the supporting parts (28, 28') directed towards the inner liner (2) is arched, this shape of the rear edge and of the louvers form the means by which the return flows are reattached immediately downstream.

4. The case according to any of claims 1 to 3, **characterized in that** the rear edge (30, 68) directed towards the inner liner (2) is arched, so that the air flow returned between the air return device (15) and the fans (7) for re-circulating the cold air in the case may flow spirally.

5. The refrigerated display case according to any of claims 1 to 4, **characterized in that** a part for supporting (28, 28') the air return louvers (22, 24) includes in the portion directed outwards from the case, vertical (31) and horizontal (32) protrusions for supporting the horizontal (22) and vertical (24) louvers and, between both of these protrusions, an intermediate protruding portion (37) for supporting a profile (39), the front face of which forms the anti-breakaway tilted face (27), located between both horizontal and vertical return apertures.

6. The refrigerated display case according to claim 5, **characterized in that** the supporting part (28, 28') includes a portion forming an attachment leg (42, 60) on the front wall (16) of the case.

7. The refrigerated display case according to any of claims 4 or 5, **characterized in that**, for a case with a raised front wall, the air return device (15) includes vertical wall (62) delimiting downstream air returns of a chimney (64) for guiding the returned air towards the bottom of the inner liner.

8. The refrigerated display case according to claim 7, **characterized in that** the chimney delimiting wall (62) is attached on a bracket provided at the rear edge (31) of the supporting part (28), below the horizontal air return.

9. The refrigerated display case according to any of claims 5 to 8, **characterized in that** the tilted front face (27) of the profile (39) is configured in order to receive labels.

10. The refrigerated display case according to any of claims 1 to 4, **characterized in that** the supporting parts (28, 28') form members for spreading and transmitting to the inner liner (3) loading forces from the trays of the foodstuff display shelves (4).

## Patentansprüche

1. Gekühlte Auslage, insbesondere vertikale Auslage, mit vorderem Kühlluftvorhang vor den ausgelegten Lebensmitteln, die im wesentlichen einen oberen Abschnitt zum Austritt der kalten Luft und eine Vorrichtung zur Wiederaufnahme der Luft, die auf Ebene des oberen Randes der Vorderwand vor dem Gestell der Auslage angeordnet ist, umfasst und Öffnungen zur Wiederaufnahme der Luft unter Einwirkung einer Ventilatorenvorrichtung aufweist, die im Gestell vorgesehen ist, wobei die Vorrichtung zur Wiederaufnahme der Luft Wiederaufnahmeöffnungen aufweist, die sich in einer etwa horizontalen Ebene befinden und Öffnungen zur Wiederaufnahme der Luft, die sich in einer etwa vertikalen Ebene befinden und eine das Ablösen des Luftvorhangs verhindernde Fläche, die zwischen den horizontalen und vertikalen Wiederaufnahmeöffnungen angeordnet ist, **dadurch gekennzeichnet, dass** die horizontalen und vertikalen Wiederaufnahmeöffnungen (23, 25) Jalousieschlitze (22, 24) aufweisen, die das Ablösen des Luftvorhangs verhindernde geneigte Fläche (27) eine geneigte Fläche ist und **dadurch**, dass die Wiederaufnahmevorrichtung eine Vielzahl von Trägerelementen (28, 28') der horizontalen und vertikalen Jalousieschlitze (22, 24) aufweist, die derart konfiguriert sind, dass sie mit den Jalousieschlitzen ein Anliegen und eine Relaminierung der Ströme der horizontalen und vertikalen Luftwiederaufnahmen unmittelbar stromabwärts der horizontalen und vertikalen Luftwiederaufnahmen gewährleisten.

2. Auslage nach Anspruch 1, **dadurch gekennzeichnet, dass** sich die Trägerelemente (28, 28') auf der vorderen Wand (16) der Auslage abstützen.

3. Auslage nach einem der Ansprüche 1 oder 2, **dadurch gekennzeichnet, dass** der hintere Rand (30, 68) der gegen das Gestell (2) zeigenden Trägerelemente (28, 28') gebogen ist, wobei diese Form des hinteren Randes und die Jalousieschlitze die Mittel für das unmittelbare Anliegen stromabwärts der Wiederaufnahmeströme bilden.

4. Auslage nach einem der Ansprüche 1 bis 3, **dadurch gekennzeichnet, dass** der hintere, gegen das Gestell (2) zeigende Rand (30, 68') gebogen ist, um eine spiralförmiges Strömen des zwischen der Vorrichtung zur Wiederaufnahme der Luft (15) und den Ventilatoren (7) zur Umwälzung der kalten Luft in der Auslage wieder aufgenommenen Luftstroms zu gewährleisten.

5. Gekühlte Auslage nach einem der Ansprüche 1 bis 4, **dadurch gekennzeichnet, dass** ein Trägerelement (28, 28') der Luftwiederaufnahme-Jalousieschlitze (22, 24) in dem Abschnitt, der von der Auslage weggerichtet ist, vertikale und horizontale Vorsprünge (31, 32) zur Abstützung der horizontalen und vertikalen Jalousieschlitze (22, 24) aufweist und zwischen diesen zwei Vorsprüngen einen zwischengestellten Vorsprungsabschnitt (37) zur Abstützung eines Profilblechs (39), dessen Vorderseite die geneigte, das Ablösen verhindernde Fläche (27) bildet und sich zwischen den beiden horizontalen und vertikalen Wiederaufnahmen befindet.

6. Gekühlte Auslage nach Anspruch 5, **dadurch gekennzeichnet, dass** das Trägerelement (28, 28') einen Abschnitt aufweist, der einen Fuß (42, 60) zur Befestigung auf der vorderen Wand (16) der Auslage bildet.

7. Gekühlte Auslage nach einem der Ansprüche 4 oder 5, **dadurch gekennzeichnet, dass** bei einer Auslage mit erhöhter vorderen Wand die Vorrichtung zur Wiederaufnahme der Luft (15) eine vertikale Wand (62) umfasst, die stromabwärts der Luftwiederaufnahmen einen Kanal (64) zur Leitung der wiederaufgenommenen Luft zum Boden des Gestells begrenzt.

8. Gekühlte Auslage nach Anspruch 7, **dadurch gekennzeichnet, dass** die Wand zur Abgrenzung des Kanals (62) auf einem Flansch befestigt ist, der am hinteren Rand (31) des Trägerelements (28), unterhalb der horizontalen Luftwiederaufnahme vorgesehen ist.

9. Gekühlte Auslage nach einem der Ansprüche 5 bis 8, **dadurch gekennzeichnet, dass** die geneigte vordere Seite (27) des Profilblechs (39) zur Aufnahme von Etiketten konfiguriert ist.

10. Gekühlte Auslage nach einem der Ansprüche 1 bis 9, **dadurch gekennzeichnet**, das die Trägerelemente (28, 28') Organe zur Aufnahme und Weiterleitung der Beanspruchungen der Regalbretter (4) zur Auslage der Lebensmittel in das Gestell (3) bilden.
